# EUROPÄISCHE PATENTSCHRIFT

(11) **EP 1 222 400 B1**
(45) Veröffentlichungstag und Bekanntmachung des Hinweises auf die Patenterteilung: **28.12.2005**
(21) Anmeldenummer: 99947181.6
(22) Anmeldetag: 20.10.1999
(51) Int. Cl.: F04D 29/58

(54) **VERFAHREN UND VORRICHTUNG ZUR INDIREKTEN KÜHLUNG DER STRÖMUNG IN ZWISCHEN ROTOREN UND STATOREN VON TURBOMASCHINEN AUSGEBILDETEN RADIALSPALTEN**
METHOD AND DEVICE FOR THE INDIRECT COOLING OF A FLOW REGIME IN RADIAL SLITS FORMED BETWEEN THE ROTORS AND STATORS OF TURBOMACHINES
PROCEDE ET DISPOSITIF DE REFROIDISSEMENT INDIRECT DE L'ECOULEMENT DANS DES ENTREFERS RADIAUX FORMES ENTRE LES ROTORS ET LES STATORS DE TURBOMACHINES

(43) Veröffentlichungstag der Anmeldung: 17.07.2002
(73) Patentinhaber: ABB Turbo Systems AG, 5400 Baden (CH)
(72) Erfinder: WUNDERWALD, Dirk, CH-5400 Baden (CH); BOTHIEN, Mihajlo-Rüdiger, D-79761 Waldshut-Tiengen (DE); MÜLLER, Ulf, Christian, CH-5416 Kirchdorf AG (CH); BREMER, Joachim, CH-8121 Benglen ZH (CH); GREBER, Jürg, CH-5430 Wewttingen (CH); GIESZAUF, Helmut, CH-5415 Nussbaumen (CH)
(74) Vertreter: ABB Patent Attorneys
(86) Internationale Anmeldenummer: PCT/CH1999/000497
(87) Internationale Veröffentlichungsnummer: WO 2001/029426

(56) Entgegenhaltungen:
- EP-A- 0 518 027
- DE-A- 19 652 754
- DE-C- 403 277
- GB-A- 191 114 702
- US-A- 2 384 251
- US-A- 3 966 351

## Beschreibung

### Technisches Gebiet

Die Erfindung betrifft ein Verfahren und eine Vorrichtung zur indirekten Kühlung der Strömung in zwischen Rotoren und Statoren von Turbomaschinen ausgebildeten Radialspalten, gemäss dem Oberbegriff des Anspruchs 1 und dem Oberbegriff des Anspruchs 7, insbesondere jedoch zur indirekten Kühlung der Strömung im Radialspalt zwischen dem Verdichterrad und dem Gehäuse eines Radialverdichters.

### Stand der Technik

Zur Abdichtung rotierender Systeme sind im Turbomaschinenbau berührungsfreie Dichtungen, insbesondere Labyrinthdichtungen weit verbreitet. Im fluiddurchströmten Trennspalt zwischen rotierenden und stehenden Teilen tritt infolge der sich ausbildenden Strömungsgrenzschichten eine hohe Reibleistung auf. Dies führt zu einer Erwärmung des Fluids im Trennspalt und damit auch zur Erwärmung der den Trennspalt umgebenden Bauteile. Die hohen Materialtemperaturen haben eine Reduktion der Lebensdauer der entsprechenden Bauteile zur Folge.

Ein einfach aufgebauter Radialverdichter ohne eine im Trennspalt ausgebildete Dichtgeometrie ist aus der DE 195 48 852 A1 bekannt. Auch dabei sorgt die infolge von Strömungsscherschichten an der Rückwand des Verdichterrades entstehende Reibungswärme für eine Erwärmung des Verdichterrades und damit für eine Reduktion seiner Lebensdauer.

Aus der EP 0 518 027 B1 ist eine Luftkühlung für Radialverdichter mit einer Dichtgeometrie auf der Rückseite des Verdichterrades bekannt. Dazu ist zwischen den einzelnen Dichtelementen ein zusätzlicher Ringraum auf der Gehäusewandseite des Radialverdichters ausgebildet. In diesen Ringraum wird ein kaltes Gas eingeführt, welches einen höheren als den am Austritt des Verdichterrades herrschenden Druck aufweist. Die zugeführte Luft wirkt als Prallkühlung. Dabei teilt sie sich im Dichtungsbereich und strömt hauptsächlich radial nach innen sowie nach aussen. Dadurch soll ausserdem eine Sperrwirkung gegen die Durchströmung des Trennspaltes mit heisser Verdichterluft vom Austritt des Verdichterrades erzielt werden. Die auf diese Weise eingeblasene Luft sorgt jedoch für eine Schuberhöhung und für zusätzliche Reibungsverluste in den Strömungsgrenzschichten.

Neben dieser direkten Kühlung ist aus der DE 196 52 754 A1 auch eine indirekte Kühlung der Rückwand des Verdichterrades bzw. des durch den Trennspalt strömenden Mediums bekannt. Dazu ist am oder im an der Rückwand stehenden und mit dieser den Trennspalt bildenden Gehäuseteil eine mit dem Schmierölsystem des Turboladers verbundene Zuführ- und Verteileinrichtung angeordnet. Als Kühlmedium dient das zur Lagerschmierung eingesetzte Öl, wozu der Schmierölkreislauf des Turboladers angezapft wird. Ein Nachteil dieser Kühlung ist der relativ hohe Ölbedarf und die vom Ölkühler zusätzlich abzuführende Wärmemenge. Dies führt zu einem vergrösserten Bauvolumen des Kühlers. Zudem besteht bei einer Havarie mit Beschädigung der entsprechenden Bauteile eine erhöhte Verpuffungsgefahr.

Mit der US 4815184 ist auch eine Wasserkühlung des Lagergehäuses eines Turboladers bekannt. Diese Kühlung dient jedoch der Beseitigung der Verkokungsgefahr des nach dem Abstellen des Turboladers in dessen Lagergehäuse verbleibenden Schmieröls. Im Gegensatz zu den oben beschriebenen Lösungen des Standes der Technik ist somit die Zufuhr des Kühlmediums nicht während des Dauerbetriebes sondern vielmehr beim Abschalten des Turboladers erforderlich. Daher vermag diese Art der Kühlung des Lagergehäuses keine Hinweise auf eine indirekten Kühlung der Strömung in zwischen Rotoren und Statoren von Turbomaschinen ausgebildeten Radialspalten zu geben. Ausserdem beschäftigt sich diese Lösung ausdrücklich nicht mit der Kühlung der Zwischenwand.

Aus der US 2,384,251 ist eine indirekte Kühlung des Diffusors bekannt, bei der ein Kühlmedium durch einen den Diffusor umgebenden Ringraum gepumpt wird. Auch dieses Dokument beschäftigt sich nicht mit der Kühlung der Zwischenwand und liefert keinen Hinweis auf eine indirekten Kühlung der Strömung in zwischen Rotoren und Statoren von Turbomaschinen ausgebildeten Radialspalten.

### Darstellung der Erfindung

Die Erfindung versucht alle diese Nachteile zu vermeiden. Ihr liegt die Aufgabe zugrunde, ein bezüglich seiner Kühlwirkung verbessertes Verfahren zur Kühlung der Strömung in zwischen Rotoren und Statoren von Turbomaschinen ausgebildeten Radialspalten zu schaffen. Zudem soll eine einfache, kostengünstige und robuste Vorrichtung zur Umsetzung des Verfahrens angegeben werden.

Erfindungsgemäss wird dies dadurch erreicht, dass bei einem Verfahren gemäss dem Oberbegriff des Anspruchs 1, Wasser als Kühlfluid für das dem Radialspalt benachbarte Statorteil verwendet wird.

Das als Kühlmedium eingesetzte Wasser besitzt eine etwas höhere Dichte als die bekannten Schmieröle sowie eine etwa doppelt so grosse spezifische Wärmekapazität. Da der über ein Kühlmedium abzuführende Wärmestrom proportional dem Produkt aus Dichte und spezifischer Wärmekapazität ist, ergibt sich bei Verwendung von Wasser ein deutlicher Vorteil gegenüber einer Ölkühlung. Bei gleichem Massenstrom und gleicher Temperatur des Wassers kann somit aus dem durch den Radialspalt strömenden Medium über das zu kühlende Statorteil eine grössere Wärmemenge entzogen werden. Der Kühleffekt auf die an den Radialspalt angrenzenden Bereiche des Rotors ist daher ebenfalls grösser. Im Umkehrschluss wird zum Ableiten der gleichen Wärmemenge gegenüber dem Schmieröl ein kleinerer Massenstrom an Kühlwasser benötigt, wodurch die Zu- und Abfuhreinrichtung für das Kühlmedium entsprechend geringer dimensioniert sein kann.

Dazu ist im Inneren des dem Radialspalt benachbarten Statorteils zumindest eine Ausnehmung ausgebildet oder am Statorteil zumindest ein Hohlraum angeordnet. Die Ausnehmung bzw. der Hohlraum ist sowohl mit einer Zufuhrleitung als auch mit einer Abfuhrleitung für das Kühlfluid verbunden. Über diese Leitungen wird das Kühlfluid eingeleitet bzw. wieder abgeleitet. In Abhängigkeit von der rotorseitigen Wanddicke, welche möglichst gering gehalten werden soll, kann durch die dem Radialspalt unmittelbar benachbarte Wasserführung im Inneren des Statorteils eine verbesserte Kühlwirkung erzielt werden. Wird jedoch statt der Ausnehmung im Statorteil der beschriebene Hohlraum am Statorteil ausgebildet, so kann bei ebenfalls guter Kühlwirkung eine einfachere und kostengünstigere Herstellung realisiert werden.

In einem aus einer Brennkraftmaschine, einem Ladeluftkühler und einem Abgasturbolader bestehenden System wird entweder Frischwasser von ausserhalb des Systems oder vorteilhaft im System vorhandenes Wasser als Kühlfluid verwendet. Im letzteren Fall findet dazu das in einem Kühlwasserkreislauf des Ladeluftkühlers befindliche Kühlwasser Verwendung, welches stromauf des Ladeluftkühlers abgezweigt wird. Dabei ist das feststehende Statorteil ein Gehäuseteil eines Radialverdichters, welches den Radialspalt zum Rotor, d.h. zum rotierenden Verdichterrad eines Abgasturboladers begrenzt.

Als Ausnehmung des Statorteils ist ein in letzteres eingegossenes Rohr ausgebildet, wodurch eine einfache und robuste Kühlvorrichtung entsteht. Alternativ dazu ist im Statorteil zumindest eine Nut angeordnet, wobei in jeder Nut zumindest ein als Ausnehmung dienendes Rohr eingelegt und vergossen ist. Weitaus einfacher in der Fertigung ist natürlich ein Statorteil mit zumindest einem entsprechenden, eingegossenen Kern, welcher zur Bildung der Ausnehmung entfernt wird.

Ein zusätzlicher Vorteil wird erreicht, indem das Kühlfluid vor der Wasserkühlung des dem Radialspalt benachbarten Statorteils zur indirekten Kühlung des die Hauptströmung des Arbeitsmediums stromab der Abzweigung der Leckageströmung aufnehmenden Diffusors und der den Diffusor zum Lagergehäuse abgrenzenden Diffusorplatte verwendet wird. Damit kann auch in diesem nachgelagerten Bereich eine wirksame Kühlung des Materials der Turbomaschine erzielt werden. Ausserdem wird so der Wärmefluss vom Diffusor zum dem Radialspalt benachbarten Statorteil reduziert.

Besonders vorteilhaft wird neben der Wasserkühlung ein zweites Kühlfluid verwendet und in den Radialspalt eingeleitet, wobei vorzugsweise Luft zum Einsatz kommt. Aufgrund der zweifachen Kühlung des Radialspaltes kann die Temperatur des thermisch stark belasteten Rotors weiter gesenkt werden. Dazu sind am Radialspalt zumindest ein Zuführkanal sowie eine Abführeinrichtung für das zweite Kühlfluid angeordnet.

Indem die Zufuhr des zweiten Kühlfluides teilweise oder auch vollständig abgestellt wird, kann die Kühlwirkung auf einfache Weise den beim Betrieb der Turbomaschine zu erwartenden Bedingungen oder auch den aktuellen Temperaturverhältnissen angepasst werden.

### Kurze Beschreibung der Zeichnung

In der Zeichnung sind mehrere Ausführungsbeispiete der Erfindung anhand eines mit einer Brennkraftmaschine verbundenen Abgasturboladers dargestellt.

Es zeigen:
- Fig. 1: eine schematische Darstellung des mit der Brennkraftmaschine verbundene Abgasturboladers;
- Fig. 2: einen Teillängsschnitt durch den Radialverdichter des Abgasturboladers;
- Fig. 3: eine Darstellung gemäss Fig. 2, jedoch in einem zweiten Ausführungsbeispiel;
- Fig. 4: eine Darstellung gemäss Fig. 2, jedoch in einem dritten Ausführungsbeispiel;
- Fig. 5: eine Darstellung gemäss Fig. 2, jedoch in einem vierten Ausführungsbeispiel;
- Fig. 6: eine Darstellung gemäss Fig. 2, jedoch in einem weiteren Ausführungsbeispiel;
- Fig. 7: eine Darstellung gemäss Fig. 2, jedoch in einem nächsten Ausführungsbeispiel.

Es sind nur die für das Verständnis der Erfindung wesentlichen Elemente gezeigt. Die Strömungsrichtung der Arbeitsmittel ist mit Pfeilen bezeichnet.

### Weg zur Ausführung der Erfindung

Die Figur 1 zeigt in einer schematischen Darstellung einen mit einer als Dieselmotor ausgebildeten Brennkraftmaschine 1 zusammenwirkenden Abgasturbolader 2. Letzterer besteht aus einem Radialverdichter 3 und einer Abgasturbine 4, welche eine gemeinsame Welle 5 aufweisen. Der Radialverdichter 3 ist über eine Ladeluftleitung 6 und die Abgasturbine 4 über eine Abgasleitung 7 mit der Brennkraftmaschine 1 verbunden. In der Ladeluftleitung 6, d.h. zwischen dem Radialverdichter 3 und der Brennkraftmaschine 1, ist ein Ladeluftkühler 8 angeordnet. Der Ladeluftkühler 8 besitzt einen Kühlwasserkreislauf 9 mit einer nicht dargestellten Zu- bzw. Abfuhr.

Der Radialverdichter 3 ist mit einem Verdichtergehäuse 10 ausgestattet, in dem ein als Verdichterrad ausgebildeter und mit der Welle 5 verbundener Rotor 11 angeordnet ist. Das Verdichterrad 11 besitzt eine mit einer Vielzahl von Laufschaufeln 12 besetzte Nabe 13. Zwischen der Nabe 13 und dem Verdichtergehäuse 10 ist ein Strömungskanal 14 ausgebildet. Stromab der Laufschaufeln 12 schliesst an den Strömungskanal 14 ein radial angeordneter, beschaufelter Diffusor 15 an, welcher seinerseits in eine Spirale 16 des Radialverdichters 3 mündet. Das Verdichtergehäuse 10 besteht hauptsächlich aus einem Lufteintrittgehäuse 17, einem Luftaustrittgehäuse 18, einer Diffusorplatte 19 und einem als Zwischenwand zu einem Lagergehäuse 21 des Abgasturboladers 2 ausgebildeten Statorteil 20 (Fig. 2).

Die Nabe 13 weist turbinenseitig eine Rückwand 22 sowie eine Befestigungsmuffe 23 für die Welle 5 auf. Die Befestigungsmuffe 23 wird von der Zwischenwand 20 des Verdichtergehäuses 10 aufgenommen. Natürlich kann auch eine andere geeignete Verdichterrad-Wellen-Verbindung gewählt werden. Ebenso ist auch der Einsatz eines unbeschaufelten Diffusors möglich.

Zwischen dem rotierenden Verdichterrad 11, d.h. seiner Rückwand 22 und der feststehenden Zwischenwand 20 des Verdichtergehäuses 10 existiert zwangsläufig ein Trennspalt, welcher bei einem Radialverdichter 3 als Radialspalt 24 ausgebildet ist. Der Radialspalt 24 nimmt eine das Verdichtergehäuse 10 gegenüber dem Lagergehäuse 21 abdichtende Labyrinthdichtung 25 auf. In der Zwischenwand 20 des Verdichtergehäuses 10 ist eine umlaufende Ausnehmung 26 ausgebildet und sowohl mit einer Zufuhr- als auch mit einer Abfuhrleitung 27, 28 für ein Kühlfluid 29 verbunden (Fig. 2, Fig. 3). Um eine möglichst hohe Kühlwirkung beim benachbarten Verdichterrad 11 zu erzielen, ist die Zwischenwand 20 verdichterradseitig der Ausnehmung 26 möglichst dünn ausgebildet. Dazu wird bei der Herstellung der Zwischenwand 20 ein dünnwandiges und an beiden Enden verschlossenes Rohr 30 eingegossen, dessen Innenraum die Ausnehmung 26 bildet (Fig. 2).

Beim Betrieb des Abgasturboladers 2 saugt das Verdichterrad 11 als Arbeitsmedium 31 Umgebungsluft an, die als eine Hauptströmung 32 über den Strömungskanal 14 sowie den Diffusor 15 in die Spirale 16 gelangt, dort weiter verdichtet und schliesslich über die Ladeluftleitung 6 zur Aufladung der mit dem Abgasturbolader 2 verbundenen Brennkraftmaschine 1 eingesetzt wird. Zuvor erfolgt jedoch im Ladeluftkühler 8 eine entsprechende Abkühlung des beim Verdichtungsvorgang aufgeheizten Arbeitsmediums 31.

Auf ihrem Weg vom Strömungskanal 14 zum Diffusor 15 beaufschlagt die im Radialverdichter 3 erhitzte Hauptströmung 32 des Arbeitsmediums 31 als Leckageströmung 33 auch den Radialspalt 24, wodurch das Verdichterrad 11 zusätzlich erhitzt wird. Weil jedoch die Betriebstemperatur im äusseren Bereich des Verdichterrades 11 am grössten ist, tritt insbesondere dort eine grosse Materialbelastung auf. In die unmittelbar benachbart zu diesem kritischen Bereich angeordnete Ausnehmung 26 der Zwischenwand 20 wird als Kühlfluid 29 aus dem Kühlwasserkreislauf 9 des Ladeluftkühlers 8 abgezweigtes Kühlwasser eingeleitet. Es kommt somit zu einer indirekten Kühlung der im Radialspalt 24 befindlichen Leckageströmung 33 und damit auch des Verdichterrades 11. Dabei erfolgt die Abzweigung des Kühlfluids 29 stromauf des Ladeluftkühlers 8, so dass mit dem relativ kalten Kühlwasser eine effektive Kühlung erzielt werden kann. Nach dem Kühlvorgang wird das nunmehr erwärmte Kühlfluid 29 über die Abfuhrleitung 28 stromab des Ladeluftkühlers 8 in den Kühlwasserkreislauf 9 rückgespeist (Fig. 1). Natürlich kann statt dem im System von Brennkraftmaschine 1, Ladeluftkühler 8 und Abgasturbolader 2 vorhandenen Kühlwasser auch Frischwasser von ausserhalb des Systems als Kühlfluid 29 zugeführt werden (nicht dargestellt).

In einem zweiten Ausführungsbeispiel, bei dem der Radialspalt 24 nicht mittels einer Labyrinthdichtung 25, sondern mit einem zwischen der Befestigungsmuffe 23 und dem Zwischenwand 20 angeordneten Dichtungsring 34 abgedichtet ist, erfolgt die Ausbildung der Ausnehmung 26 durch einen in die Zwischenwand 20 eingegossenen Kern, welcher anschliessend wieder entfernt werden muss (Fig. 3).

Gemäss einem dritten Ausführungsbeispiel ist in der Zwischenwand 20 einen Nut 35 ausgebildet. In die Nut 35 sind zwei Rohre 36 eingelegt und vergossen, wobei die beiden Rohre 36 eine Verbindungsleitung 37 aufweisen. Wiederum bilden die Innenräume der Rohre 36 die Ausnehmung 26 (Fig. 4). Natürlich kann in der Nut 35 auch nur ein einziges Rohr 36 angeordnet werden. Ebenso können in der Zwischenwand 20 zwei oder mehrere Nuten 35 ausgebildet werden, welche auch mehr als zwei Rohre 36 aufnehmen können (nicht dargestellt).

Alternativ zur Ausnehmung 26 in der Zwischenwand 20 ist in einem vierten Ausführungsbeispiel an der Zwischenwand 20 ein Hohlraum 38 ausgebildet, welcher turbinenseitig von einem Deckel 39 abgeschlossen wird (Fig. 5). Wie die Ausnehmung 26 ist auch der Hohlraum 38 mit einer Zufuhr- und mit einer Abfuhrleitung 27, 28 für das Kühlfluid 29 verbunden. Mit dieser Variante lässt sich der zur Realisierung der Kühlung des Verdichterrades 11 erforderliche Herstellungsaufwand vorteilhaft verringern. Der Deckel 39 und damit auch der Hohlraum 38 können mit gleicher Funktion natürlich auch verdichterseitig der Zwischenwand 21 angeordnet sein (nicht dargestellt).

Bei den zuletzt genannten Ausführungsbeispielen erfolgt die indirekte Kühlung der im Radialspalt 24 befindlichen Leckageströmung 33 und damit auch des Verdichterrades 11 im wesentlichen analog zu dem im ersten Ausführungsbeispiel beschriebenen Vorgang.

In einem weiteren Ausführungsbeispiel ist die Zwischenwand 20 nach radial aussen verlängert ausgebildet, so dass sie wesentliche Bereiche des Diffusors 15 überdeckt. Dazu weist die Zwischenwand 20 einen entsprechenden Aussenring 43 auf. Im Inneren des Aussenringes 43 ist ein umlaufender Hohlraum 44 ausgebildet. Die Zufuhrleitung 27 für das Kühlfluid 29 greift am Aussenring 43 an und mündet in dessen Hohlraum 44, welcher anderenendes mit der Ausnehmung 26 der Zwischenwand 20 verbunden ist (Fig. 6).

Bei dieser Lösung wird das Kühlfluid 29 ausgehend von der Zufuhrleitung 27 zunächst in den Hohlraum 44 des Aussenringes 43 eingeleitet, wo es der indirekten Kühlung des Diffusors 15 bzw. der Diffusorplatte 19 dient. Erst danach erfolgt die Einleitung des Kühlfluides 29 in die Ausnehmung 26 der Zwischenwand 20. Dort erfolgt die bereits zuvor beschriebene indirekte Kühlung der Leckageströmung 33. Die Rezirkulation des Kühlfluides 29 in den Kühlwasserkreislauf 9 wird ebenfalls über die Abfuhrleitung 28 realisiert.

Natürlich kann die Zwischenwand 20, wie beim US 4815184, auch direkt in die Diffusorplatte 19 übergehen und der mit der Ausnehmung 26 der Zwischenwand 20 verbundene Hohlraum 44 in der Diffusorplatte 19 angeordnet sein (nicht dargestellt).

In einem nächsten Ausführungsbeispiel ist zusätzlich zur bisher beschriebenen indirekten Kühlung eine direkte Kühlung der Leckageströmung 33 vorgesehen. Dazu sind mehrere tangential zur Rückwand 22 des Verdichterrades 11 in den Radialspalt 24 mündende Zuführkanäle 40 für ein zweites Kühlfluid 41 sowohl das Lagergehäuse 21 als auch die Diffusorplatte 19 durchdringend angeordnet (Fig. 7). Die Zuführkanäle 40 sind stromab des Ladeluftkühlers 8 mit der Ladeluftleitung 6 verbunden, so dass als zweites Kühlfluid 41 gekühlte Ladeluft Verwendung findet (Fig. 1).

Durch die tangentiale Einleitung des zweiten Kühlfluids 41 wird eine reine Filmkühlung der gesamten Rückwand 22 des Verdichterrades 11 realisiert. Das zweite Kühlfluid 41 ersetzt die heisse Leckageströmung 33, so dass die sich an der Rückwand 22 des Verdichterrades 11 ausbildende Grenzschicht bereits von Beginn an vor allem durch die gekühlte Ladeluft gebildet wird. Die anschliessende Ableitung des zweiten Kühlfluids 41 erfolgt über eine in der Zwischenwand 20 des Verdichtergehäuses 10 angreifende, nicht weiter dargestellte Abführeinrichtung 42. Diese Kombination von indirekter und direkter Kühlung hat einen besonderen Kühleffekt zur Folge, weil sich die beiden Kühlmöglichkeiten in ihrer Wirkung ergänzen und somit für eine sehr hohe Temperaturreduktion im Verdichterrad 11 sorgen. Natürlich können als zweites Kühlfluid 41 auch andere Kühlmedien verwendet werden, wobei auch eine externe Zuführung von Pressluft möglich ist (nicht dargestellt).

Die Figur 1 zeigt zusätzlich auch die Anordnung eines Stellventils 45 im Zuführkanal 40 für das zweite Kühlfluid 41. Mit Hilfe dieses Stellventils 45 kann die mengenmässige Zufuhr des zweiten Kühlfluides 41 geregelt werden, so dass eine Anpassung der Kühlwirkung an die zu erwartenden Bedingungen oder auch an die aktuellen Temperaturverhältnisse beim Betrieb des Abgasturboladers 2 ermöglicht wird. Dabei kann das Stellventil 45 ebenso von Hand als auch über eine nicht dargestellte Mess- und Steuereinheit betätigt werden. lnfrage kommende Messgrössen sind die Temperatur der Ladeluft nach dem Ladeluftkühler 8 oder auch die Temperatur der Zwischenwand 20 selbst. Natürlich kann auf diese Weise die Zufuhr des zweiten Kühlfluides 41 nicht nur teilweise sondern auch vollständig unterbunden werden. Im letzteren Fall findet dann lediglich eine indirekte Kühlung, d.h. eine Wasserkühlung statt.

Selbstverständlich können die oben beschriebenen Kühlkonfigurationen beliebig miteinander kombiniert werden, unabhängig davon, ob im Radialspalt 24 eine Labyrinthdichtung 25 angeordnet ist oder nicht. Bei alleiniger Anwendung der Zwischenwandkühlung wird von vornherein jede Erhöhung des Verdichterschubes und der Luftleckagen in das Lagergehäuse 21 des Abgasturboladers 2 vermieden.

### Bezugszeichenliste

- 1: Brennkraftmaschine
- 2: Abgasturbolader
- 3: Radialverdichter
- 4: Abgasturbine
- 5: Welle
- 6: Ladeluftleitung
- 7: Abgasleitung
- 8: Ladeluftkühler
- 9: Kühlwasserkreislauf
- 10: Verdichtergehäuse
- 11: Rotor, Verdichterrad
- 12: Laufschaufel
- 13: Nabe
- 14: Strömungskanal
- 15: Diffusor
- 16: Spirale
- 17: Lufteintrittgehäuse
- 18: Luftaustrittgehäuse
- 19: Diffusorplatte
- 20: Statorteil, Zwischenwand
- 21: Lagergehäuse
- 22: Rückwand
- 23: Befestigungsmuffe
- 24: Radialspalt, Trennspalt
- 25: Labyrinthdichtung
- 26: Ausnehmung
- 27: Zufuhrleitung
- 28: Abfuhrleitung
- 29: Kühlfluid
- 30: Rohr
- 31: Arbeitsmedium
- 32: Hauptströmung
- 33: Leckageströmung
- 34: Dichtungsring
- 35: Nut
- 36: Rohr
- 37: Verbindungsleitung
- 38: Hohlraum
- 39: Deckel
- 40: Zuführkanal
- 41: zweites Kühlfluid, Ladeluft
- 42: Abführeinrichtung
- 43: Aussenring
- 44: Hohlraum
- 45: Stellventil

## Patentansprüche

1. Verfahren zur Kühlung der Strömung in zwischen Rotoren und Statoren von Turbomaschinen ausgebildeten Radialspalten, wobei von einer Hauptströmung (32) eines Arbeitsmediums (31) der Turbomaschine eine Leckageströmung (33) abzweigt und in den Radialspalt (24) strömt, bei welchem Verfahren ein dem Radialspalt (24) benachbartes Statorteil (20) mit einem ersten Kühlfluid (29) beaufschlagt wird, **dadurch gekennzeichnet, dass** die Hauptströmung (32) des Arbeitsmediums (31) stromab der Abzweigung der Leckageströmung (33) in einen Diffusor (15) eingeleitet wird, und das erste Kühlfluid (29) bevor es das dem Radialspalt (24) benachbarte Statorteil (20) beaufschlagt zur indirekten Kühlung des Diffusor (15) und einer Diffusorplatte (19) verwendet wird, wobei als erstes Kühlfluid (29) Wasser eingesetzt wird, und dass ein zweites Kühlfluid (41) in den Radialspalt (24) eingeleitet wird.

2. Verfahren nach Anspruch 1, **dadurch gekennzeichnet, dass** die Zufuhr des zweiten Kühlfluides (41) teilweise abgestellt wird und als zweites Kühlfluid vorzugsweise Luft verwendet wird.

3. Verfahren nach Anspruch 1 oder 2, **dadurch gekennzeichnet, dass** das erste Kühlfluid (29) in eine im Statorteil (20) ausgebildete Ausnehmung (26) oder in einen am Statorteil (20) angeordneten Hohlraum (38) eingeleitet wird.

4. Verfahren nach Anspruch 3, **dadurch gekennzeichnet, dass** als erstes Kühlfluid (29) Frischwasser von ausserhalb eines aus einer Brennkraftmaschine (1), eines Ladeluftkühlers (8) und eines Abgasturboladers (2) bestehenden Systems verwendet wird.

5. Verfahren nach Anspruch 3, **dadurch gekennzeichnet, dass** in einem aus einer Brennkraftmaschine (1) einem Ladeluftkühler (8) und einem Abgasturbolader (2) bestehenden System vorhandenes Wasser als erstes Kühlfluid (29) verwendet wird.

6. Verfahren nach Anspruch 5, **dadurch gekennzeichnet, dass** in einem Kühlwasserkreislauf (9) des Ladeluftkühlers (8) vorhandenes Kühlwasser als erstes Kühlfluid (29) verwendet und letzteres stromauf des Ladeluftkühlers (8) abgezweigt wird.

7. Vorrichtung zur Durchführung des Verfahrens nach Anspruch 1, bei welcher ein feststehendes Statorteil (20) den Radialspalt (24) zum Rotor (11) begrenzend angeordnet ist, **dadurch gekennzeichnet, dass** im Inneren des Statorteils (20) zumindest eine Ausnehmung (26) ausgebildet oder am Statorteil (20) zumindest ein Hohlraum (38) angeordnet und die Ausnehmung (26) oder der Hohlraum (38) sowohl mit einer Zufuhrleitung (27) als auch mit einer Abfuhrleitung (28) für ein Kühlfluid (29) verbunden ist, und dass zumindest ein Zuführkanal (40) sowie eine Abführeinrichtung (42) für ein zweites Kühlfluid (41) am Radialspalt (24) angeordnet sind.

8. Vorrichtung nach Anspruch 7, **dadurch gekennzeichnet, dass** im Statorteil (20) zumindest ein eingegossenes Rohr (30) angeordnet ist

9. Vorrichtung nach Anspruch 7, **dadurch gekennzeichnet, dass** im Statorteil (20) zumindest eine Nut (35) angeordnet und in jeder Nut (35) zumindest ein Rohr (36) eingelegt und vergossen ist.

10. Vorrichtung nach Anspruch 7, **dadurch gekennzeichnet, dass** das feststehende Statorteil (20) als Teil eines Verdichtergehäuses (10) eines Radialverdichters (3) ausgebildet ist, welches den Radialspalt (24) zu einem rotierenden Verdichterrad (11) eines Abgasturboladers (2) begrenzt.

## Claims

1. Method for cooling the flow in radial gaps formed between rotors and stators of turbomachines, a leakage flow (33) branching off from a main flow (32) of a working medium (31) of the turbomachine and flowing into the radial gap (24), in which method a first cooling fluid (29) is admitted to a stator part (20) adjacent to the radial gap (24), **characterized in that** the main flow (32) of the working medium (31) is directed into a diffuser (15) downstream of the branching-off point of the leakage flow (33), and **in that** the first cooling fluid (29), before it is admitted to the stator part (20) adjacent to the radial gap (24), is used for the indirect cooling of the diffuser (15) and a diffuser plate (19), water being used as first cooling fluid (29), and **in that** a second cooling fluid (41) is directed into the radial gap (24).

2. Method according to Claim 1, **characterized in that** the feeding of the second cooling fluid (41) is partly shut off, and air is preferably used as second cooling fluid.

3. Method according to Claim 1 or 2, **characterized in that** the first cooling fluid (29) is introduced into a recess (26) formed in the stator part (20) or into a cavity (38) arranged at the stator part (20).

4. Method according to Claim 3, **characterized in that** fresh water from outside a system consisting of an internal combustion engine (1), a charge-air cooler (8) and an exhaust-gas turbocharger (2) is used as first cooling fluid (29).

5. Method according to Claim 3, **characterized in that** water present in a system consisting of an internal combustion engine (1), a charge-air cooler (8) and an exhaust-gas turbocharger (2) is used as first cooling fluid (29) .

6. Method according to Claim 5, **characterized in that** cooling water present in a cooling-water circuit (9) of the charge-air cooler (8) is used as first cooling fluid (29) and the latter is branched off upstream of the charge-air cooler (8).

7. Arrangement for carrying out the method according to Claim 1, in which a fixed stator part (20) is arranged so as to define the radial gap (24) relative to the rotor (11), **characterized in that** at least one recess (26) is formed in the interior of the stator part (20) or at least one cavity (38) is arranged at the stator part (20), and the recess (26) or the cavity (38) is connected to both a feed line (27) and a discharge line (28) for a cooling fluid (29) and **in that** at least one feed passage (40) as well as a discharge device (42) for a second cooling fluid (41) are arranged at the radial gap (24).

8. Arrangement according to Claim 7, **characterized in that** at least one integrally cast tube (30) is arranged in the stator part (20).

9. Arrangement according to Claim 7, **characterized in that** at least one groove (35) is arranged in the stator part (20), and at least one tube (36) is inserted and encapsulated in each groove (35).

10. Arrangement according to Claim 7, **characterized in that** the fixed stator part (20) is designed as part of a compressor casing (10) of a radial compressor (3), and this part bounds the radial gap (24) relative to a rotating compressor impeller (11) of an exhaust-gas turbocharger (2).

## Revendications

1. Procédé de refroidissement de l'écoulement dans des interstices radiaux formés entre des rotors et des stators de turbomachines, dans lequel un écoulement de fuite (33) est prélevé sur un écoulement principal (32) d'un fluide de travail (31) de la turbomachine et s'écoule dans l'interstice radial (24) et dans lequel une pièce de stator (20) voisine de l'interstice radial (24) reçoit un premier fluide de refroidissement (29), **caractérisé en ce que** l'écoulement principal (32) du fluide de travail (31) est introduit dans un diffuseur (15) situé en aval de la dérivation de l'écoulement de fuite (33), le premier fluide de refroidissement (29) étant utilisé pour le refroidissement indirect du diffuseur (15) et d'une plaque de diffuseur (19) avant d'attaquer la pièce de stator (20) voisine de l'interstice radial (24), de l'eau étant utilisée comme premier fluide de refroidissement (29), et **en ce qu'**un deuxième fluide de refroidissement (41) est introduit dans l'interstice radial (24).

2. Procédé selon la revendication 1, **caractérisé en ce que** l'apport du deuxième fluide de refroidissement (41) est partiellement interrompu et de l'air est utilisé de préférence comme deuxième fluide de refroidissement.

3. Procédé selon la revendication 1 ou 2, **caractérisé en ce que** le premier fluide de refroidissement (29) est introduit dans un évidement (26) réalisé dans la pièce de stator (20) ou dans un espace creux (38) ménagé sur la pièce de stator (20).

4. Procédé selon la revendication 3, **caractérisé en ce que** comme premier fluide de refroidissement (29), on utilise de l'eau fraîche qui provient de l'extérieur d'un système constitué d'un moteur à combustion interne (1), d'un refroidisseur (8) d'air de suralimentation et d'un turbocompresseur (2) entraîné par les gaz d'échappement.

5. Procédé selon la revendication 3, **caractérisé en ce que** l'on utilise comme premier fluide de refroidissement (29) de l'eau présente dans un système constitué d'un moteur à combustion interne (1), d'un refroidisseur (8) d'air de suralimentation et d'un turbocompresseur (2) entraîné par les gaz d'échappement.

6. Procédé selon la revendication 5, **caractérisé en ce que** l'on utilise comme premier fluide de refroidissement (29) l'eau de refroidissement présente dans un circuit (9) d'eau de refroidissement du refroidisseur (8) d'air de suralimentation et **en ce que** cette eau est prélevée en amont du refroidisseur (8) d'air de suralimentation.

7. Dispositif en vue de la mise en oeuvre du procédé selon la revendication 1, dans lequel une pièce fixe de stator (20) est agencée de manière à délimiter l'interstice radial (24) par rapport au rotor (11), **caractérisé en ce qu'**à l'intérieur de la pièce (20) du stator est formé au moins un évidement (26) ou **en ce que** sur la pièce de stator (20) est disposé au moins un espace creux (38), l'évidement (26) ou l'espace creux (38) étant reliés à la fois à un conduit d'amenée (27) et à un conduit d'évacuation (28) d'un fluide de refroidissement (29), et **en ce qu'**au moins un canal d'amenée (40) ainsi qu'un dispositif d'évacuation (42) d'un deuxième fluide de refroidissement (41) sont disposés sur l'interstice radial (24).

8. Dispositif selon la revendication 7, **caractérisé en ce qu'**au moins un tube (30) est coulé dans la pièce (20) du stator.

9. Dispositif selon la revendication 7, **caractérisé en ce qu'**au moins une rainure (35) est disposée dans la pièce de stator (20) et **en ce qu'**au moins un tube (36) est inséré dans chaque rainure (35) lors de sa coulée.

10. Dispositif selon la revendication 7, **caractérisé en ce que** la pièce fixe (20) du stator est configurée comme partie d'un boîtier (10) d'un compresseur radial (3), lequel boîtier délimite l'interstice radial (24) par rapport à une roue rotative (11) du compresseur d'un turbocompresseur (2) entraîné par les gaz d'échappement.
